# EUROPÄISCHE PATENTSCHRIFT

(11) **EP 0 884 967 B1**
(45) Veröffentlichungstag und Bekanntmachung des Hinweises auf die Patenterteilung: **29.12.1999**
(21) Anmeldenummer: 97920516.8
(22) Anmeldetag: 05.03.1997
(51) Int. Cl.: A47L 11/03

(54) **VERFAHREN UND MASCHINE ZUM BEHANDELN EBENER FLÄCHEN**
PROCESS AND MACHINE FOR TREATING SURFACES
PROCEDE ET MACHINE POUR TRAITER DES SURFACES

(30) Priorität: 06.03.1996 DE 19608620; 04.03.1997 DE 19711040
(43) Veröffentlichungstag der Anmeldung: 23.12.1998
(73) Patentinhaber: Pieper Innovationsgesellschaft mbH, 03222 Lübbenau (DE)
(72) Erfinder: Pieper, Gerard, 03222 Lübbenau (DE)
(74) Vertreter: Hannig, Wolf-Dieter, Dipl.-Ing.
(86) Internationale Anmeldenummer: DE9700524
(87) Internationale Veröffentlichungsnummer: WO9732512

(56) Entgegenhaltungen:
- DE-A- 1 503 864
- DE-C- 4 039 092
- GB-A- 2 091 992
- GB-A- 2 204 783
- US-A- 5 388 304

## Beschreibung

Die Erfindung betrifft ein Verfahren zum Behandeln, insbesondere Reinigen, Pflegen und/oder Polieren, ebener horizontaler und/oder vertikaler Flächen wie Boden und Wände, bei dem um die zu behandelnde Fläche ein separater Unterdruckring gelegt und gegenüber dem äußeren Luftdruck abgeschirmt wird.

Die Erfindung betrifft auch eine Maschine zur Durchführung des Verfahrens mit einem Grundgestell, an dem mindestens ein Strömungserzeuger für die Erzeugung eines Überdruck-Luftstromes, ein Behälter für die Aufnahme von Feststoffkörpern und eine Zumischeinrichtung für die Feststoffkörper in den Überdruck-Luftstrom befestigt sind, wobei die Druckleitung mit einem Bodenbearbeitungselement verbunden ist.

Die Erfindung betrifft ferner eine Maschine zur Durchführung dieses Verfahrens mit einem fahrbaren Grundgestell, an dem ein Behälter für die Aufnahme von Feststoffkörpern, ein Unterdruck erzeugendes Gebläse mit einer Druckleitung für die Erzeugung eines Luftstromes, eine Saugeinheit, deren Saugleitung für die Absaugung des Volumenstromes von der zu reinigenden Fläche, befestigt sind, wobei die Druckleitung und die Saugleitung mit einem Bodenbearbeitungselement verbunden sind.

Ein gattungsgemäßes Verfahren zum Reinigen von Bodenbelägen wie Teppiche u. dgl. ist aus der DE-A-1 503 864 bekannt. Bei diesem Verfahren wird ein Träger, auf dem ein flüssiges, chemisch wirkendes Reinigungsmittel aufgebracht ist, unter Aufwendung mechanischer Kraft auf dem Bodenbelag bewegt. Als Träger dienen mit dem flüssigen Reinigungsmittel benetzte Festkörper in Form von Trägerkörnern aus Gummi, Kunststoff o.dgl., die in einem Strom kontinuierlich dem zu reinigenden Bodenbelag zugeführt, auf ihm mechanisch verrieben, dann abgesaugt und im Kreislauf zur Ausgangsstelle zurückgeführt werden.

Die mit Schmutz angereicherten Trägerkörner werden alsdann gereinigt und von neuem mit dem flüssigen Reinigungsmittel benetzt. Es ist ein Behälter für die Trägerkörner vorgesehen, der eine im Querschnitt regelbare, zu einer Bürstenwalze führende Austrittsöffnung aufweist. In Vorschubrichtung hat diese bekannte Maschine hinter der Bürstenwalze mindestens eine Absaugleitung für den Austritt der Trägerkörner, die über eine Saugleitung, ein Gebläse und eine Druckleitung mit dem Behälter verbunden ist.

Zwar verwendet dieser bekannte Stand der Technik mit Reinigungsflüssigkeit benetzte Feststoffkörper im Kreislauf mit integrierter Reinigungsvorrichtung, jedoch erfolgt das Lösen des Schmutzes immer noch durch mechanisches Verreiben der Feststoffkörper auf dem zu reinigenden Boden durch eine Bürstenwalze, wodurch die Maschine schwer und unhandlich bleibt. Die vielen mechanischen Teile der Maschine führen zu einem erhöhten Wartungsaufwand.

Die Reinigungsvorrichtung besteht aus zwei übereinander angeordneten Behältern, von denen der eine eine drehbare Siebkammer besitzt, die mit Reinigungs- bzw. Lösungsmittel gefüllt ist. Nach Einfüllen der kontaminierten Feststoffkörper in die mit Reinigungsflüssigkeit gefüllte Siebkammer erfolgt die Reinigung der Feststoffkörper. Nach der Reinigung wird die Reinigungsflüssigkeit in den darunter liegenden Behälter abgelassen und die Siebkammer mit den Feststoffkörpern solange geschleudert bis diese den notwendigen Feuchtigkeitsgrad erreichen.
Diese Verfahrensweise hat den Nachteil, daß der geschlossene Kreislauf durch den Austausch der Reinigungsflüssigkeit unterbrochen werden muß. Außerdem erhöhen die beiden Behälter mit der Reinigungsflüssigkeit das Gewicht der Maschine, was zwangsläufig Einbußen in der Einsatzdauer mit sich bringt. Außerdem kann mit dieser bekannten Maschine nur ein einziger Reinigungsgang durchgeführt werden. Ein Reinigen, Pflegen und Polieren in einem einzigen Arbeitsgang ist nicht möglich.

Aus der US-A-5 388 304 ist außerdem ein Schmutzentfernungssystem für flächenähnliche Körper bekannt. Dieses Schmutzentfernungssystem besitzt einen Reinigungskopf, der eine Luftentladungskammer aufweist, in der eine zum flächenähnlichen Körper senkrecht angeordnete Schlitzdüse vorgesehen ist. Der Luftentladungskammer ist eine Saugkammer mit einem Saugschlitz zugeordnet, der die aus der Schlitzdüse austretende mit Schmutztelichen versetzte Luft absaugt. Das Schmutzentfernungssystem ist mit einer Gebläseeinheit und einer Antriebseinheit ausgerüstet, die es ermöglicht, das System in Blasrichtung über den Boden zu bewegen.

Die Luftentladekammer ist mit einer Luftentladeleitung und die Saugkammer mit einer Saugleitung verbunden, so daß die Luft im Kreislauf geführt werden kann.

Dieses bekannte Reinigungssystem ist nur für die Trockenreinigung an ebenen Flächen geeignet. Es ermöglicht, das kontinuierliche Absaugen von Schmutzteilchen im Saugstrom, nicht aber die Behandlung dieser Flächen beispielsweise das Aufbringen von Schutzschichten auf den Boden oder das Polieren dieser so behandelten Flächen.

Die US-A-4 168 562 beschreibt eine Oberflächenreinigungsvorrichtung für die Straßenreinigung und die Reinigung von Industriefußböden mittels Hochdruckwasserdüsen, denen eine zentrale Absaugöffnung zugeordnet ist.

Weiterhin ist in der DE-U-94 20 172 eine Schleuderstrahlvorrichtung zur Reinigung großflächiger, geneigter oder gekrümmter Oberflächen, insbesondere für Schiffsaußenflächen, beschrieben, die einen mit einer Öffnung versehenen und umfangsmäßig mit einer gefederten Dichtung versehenen fahrbaren Strahlkasten, eine Aufprallkammer und einen mit einer Strahlreinigung aufweisenden Strahlmittelkreislauf umfaßt.

Dieser bekannte Stand der Technik ist für die schonende Behandlung von horizontalen und vertikalen Flächen wie Böden und Wände in Gebäuden nicht geeignet.

Aus dem Stand der Technik ist auch eine Vielzahl von Düsenanordnungen an Staubsaugern und anderen Absaugvorrichtungen bekannt. Derartige Düsen arbeiten meistens in Kombination mit mechanischen Hilfsmitteln wie mit Walzen (DE-A-25 30 126), Bürsten (DE-A-36 32 196, DE-A-44 39 427, DE-A-41 12 394), Rotoren (DE-C-40 39 092) oder mit Ultraschallschwingungserzeugern (DE-C-195 02 163). Keine dieser bekannten Düsenanordnungen ist für die Reinigung, Pflege und das Polieren von Fußböden und vertikalen Wänden in einem Arbeitsgang geeignet.

Bei diesem Stand der Technik liegt der Erfindung die Aufgabe zugrunde, ein Verfahren der eingangs genannten Art derart zu verbessern, daß das Reinigen, Pflegen und Polieren von horizontalen und vertikalen Flächen in einem Arbeitsgang ohne mechanische Hilfsmittel wie Bürsten usw. mit geringeren Einsatzmengen an Reinigungsmitteln, Wasser und Pflegemitteln bei gleichzeitig hohem Reinigungsgrad und mit integrierter umweltfreundlicher Aufbereitung der Reinigungsmittel ermöglicht wird, ohne daß der Reinigungsvorgang unterbrochen werden muß. Der Erfindung liegt ferner die Aufgabe zugrunde, die Kompaktheit der Reinigungsmaschine zu erhöhen, ihre Rüstzeiten zu verkürzen und ihre Wartungsfreundlichkeit bzw. den Bedienungskomfort merklich durch die Reduzierung des Gewichtes zu verbessern.

Zur Lösung dieser Aufgabe wird ein Luftstrom, welcher mit durch flüssiges Behandlungsmittel oberflächlich benetzten Feststoffkörpern mit einem Beladungsgrad von 5 bis 50% je Liter Luftmenge beladen ist, kontinuierlich der abgeschirmten Fläche zugeführt, von dort abgeführt, anschließend gereinigt und im Kreislauf auf die abgeschirmte Fläche geführt, wobei die Feststoffkörper aus dem von der abgeschirmten Fläche abgeführten Luftstrom abgetrennt, separat gereinigt, wieder mit flüssigem Behandlungsmittel benetzt und erneut in einen der abgeschirmten Fläche zugeführten Luftstrom eingespeist werden, wobei innerhalb der abgeschirmten Fläche entweder ein sich auf vorbestimmten Bahnen bewegender Luftstrom mit einem Überdruck von 20 bis 50 mbar erzeugt oder ein Luftstrom bei Unterdruck abgesaugt wird.

In einem bevorzugten Merkmal des erfindungsgemäßen Verfahrens wird der der mit Feststoffkörper beladene Luftstrom vor seinem Eintritt in die geschirmte Fläche mindestens in zwei Teilströme geteilt, die gegeneinander gerichtet einer zentralen Absaugstelle innerhalb der abgeschirmten Fläche zuströmen, wobei der Unterdruck an der Absaugstelle größer ist als der Unterdruck in den Teilströmen.
Durch die gegeneinander gerichteten Teilströme wird eine vorteilhafte Verwirbelung der Feststoffkörper innerhalb der abgeschirmten Fläche erreicht, was die Reinigungswirkung vergleichmäßigt und zugleich erhöht.

Natürlich gehört es auch zu der Erfindung, wenn nach einem weiteren bevorzugten Merkmal der mit Feststoffkörpern beladene Luftstrom ungeteilt über die geschirmte Fläche zu einer Absaugstelle geführt wird.

In einem weiteren bevorzugten Merkmal des erfindungsgemäßen Verfahrens läßt sich durch eine Verwirbelung der Feststoffkörper im Luftstrom die Anzahl der Feststoffkörper pro Fläche und Zeiteinheit einstellen.

In weiterer bevorzugter Ausgestaltung des erfindungsgemäßen Verfahrens betragen die Luftmengen in den Volumenströmen 2000 bis 8000 l/min und der Absaugunterdruck 100 bis 200 mbar, vorzugsweise 120 bis 160 mbar. Der im Düsensystem herrschende Unterdruck ist auf 20 bis 50 mbar, vorzugsweise 30 bis 40 mbar, eingestellt.

Eine weitere bevorzugte Ausführungsform des erfindungsgemäßen Verfahrens sieht vor, daß der Beladungsgrad mit Feststoffkörpern vorzugsweise 20 bis 30%, beträgt.
Dies stellt sicher, daß Verstopfungen in den Druck- und Saugleitungen ausgeschlossen werden.

In weiterer bevorzugter Ausgestaltung des erfindungsgemäßen Verfahrens werden als Feststoffkörper Granulate aus Kunststoff, beispielsweise Styropor, Neopolen, Polyurethanschaum, Granulate aus aufgeschäumtem Glas, Silikate, Stahlwolle, Partikel aus Vlies oder textilen Schnitzeln verwendet.
Die Granulate sind unregelmäßig geformt, weisen eine kantige Oberfläche auf, sind verhältnismäßig unregelmäßig geformt ausgebildet und besitzen eine Kantenlänge von mehr als 0,3 mm. Je nach dem gewünschten Abtragungsgrad der Oberflächenschicht werden entsprechend angepaßte härtere Feststoffkörper wie Silikate usw. eingesetzt.
Die Granulate können auch kugelförmig ausgebildet sein, einen Durchmesser von 0,3 bis 10 mm aufweisen und eine poröse Oberfläche besitzen.
So lassen sich im erfindungsgemäßen Verfahren Behandlungsmittel, vorzugsweise Reinigungsmittel oder Pflegemittel, vorzugsweise Wachs, Polymer, Seifen oder thermoplastische Dispersionen auf Polyurethanbasis verwenden.
Dadurch ist es möglich, das Reinigungs- und/oder Pflegemittel schonend auf die Oberfläche der zu reinigenden Fläche aufzubringen und eine gezielte Oberflächenvergütung mit Poliervorgang durchzuführen.

Die verschmutzten Feststoffkörper werden nach einem bevorzugten weiteren Merkmal des erfindungsgemäßen Verfahrens mittels Zyklonen, Siebeinrichtungen, Zentrifugen oder Unterdruckabscheider aus dem Volumenstrom abgetrennt und von losem Schmutz gereinigt.

Es liegt auch im Rahmen der Erfindung, wenn die Feststoffkörper durch Schwingungserzeuger, beispielsweise Ultraschallerzeuger oder elektrische Schwinkkreise in mechanische Schwingungen versetzt werden, um die Feststoffkörper von losem Schmutz zu befreien.

Eine weitere bevorzugte Ausgestaltung des erfindungsgemäßen Verfahrens sieht vor, daß die aus dem Volumenstrom separierten Feststoffkörper in einer mit Reinigungsubstanzen versetzten Flüssigkeit derart gereinigt und getrennt werden, daß die Feststoffkörper ein Flüssigkeitsbad aufwärts durchströmen, im Flüssigkeitsbad von der Luft getrennt und nach Erreichen der Flüssigkeitsoberfläche mittels Unterdruck abgesaugt werden.

Als Reinigungsmittel werden für das Überdruck-Verfahren Gemische aus 5 bis 15 Gew.-% nichtionische Tenside, nicht mehr als 5 Gew.-% anionische Tenside, Rest Konservierungs- und wasserlösliche Lösungsmittel verwendet.

Da sich die Dichten von Reinigungsflüssigkeit und Feststoffkörper ausreichend unterscheiden, läßt sich insbesondere bei Kunststoffgranulaten eine Separierung durch Auftrieb erzielen. Damit wird eine Reinigung ohne zusätzliche Rüttelung oder Drehung erreicht, was den Aufwand für die Trenneinrichtung herabsetzt und auch das Gewicht reduziert.

Gelöst wird die Aufgabe weiterhin durch eine Maschine gemäß Anspruch 17, dadurch, daß die mit dem Behälter verbundene Zumischeinrichtung ein an der Unterseite des Behälters angeordnetes Ventil und eine Düse für die Zumischung der Feststoffkörper in den Überdruck-Luftstrom ist, und daß eine Einrichtung für das Zudosieren von Reinigungsflüssigkeit zu den Feststoffkörpern und als Bodenbearbeitungselement mindestens ein zur reinigenden Fläche hin geöffneter Strömungskanal vorgesehen ist, der mit Dichtlippen versehen ist, die auf der zu reinigenden Fläche aufliegen und die Öffnungen der Strömungskanäle allseitig umschließen und dem jeweils eine Einlaßöffnung mit Druckleitung und eine Auslaßöffnung mit Saugleitung auf der der zu reinigenden Fläche abgewandten Seite zugeordnet ist, und daß die Auslaßöffnung mit einer Ausschleuseinrichtung zur periodischen Abtrennung der Feststoffkörper aus dem Überdruckluftstrom in den Behälter zu- und abschaltbar verbunden ist, und daß im Behälter eine an der Druckleitung angeschlossene Wasch- und Trenneinrichtung für die direkte Reinigung und Separierung des Volumenstromes aus Luft und verschmutzten Feststoffkörpern integriert ist, die die gereinigten Feststoffkörper in den Behälter zurückbefördert.

Der Strömungserzeuger erzeugt einen Luftstrom, der mit Feststoffkörper angereichert über den Boden geleitet wird. Dieser Überdruck-Luftstrom wird in nach unten offenen Bahnen oder Strömungskanäle mit einem trapezförmigen, rechteckigen, ellipsen- oder angeschnittenen kreisförmigen Querschnitt in einem bestimmten Winkel auf den Boden aufgebracht. Die Dichtung zwischen dem Strömungskanal und dem Untergrund führt den Luftstrom. Die Feststoffkörper gelangen aus dem Behälter über ein Ventil und eine Düse in den Luftstrom. Anstelle des Ventiles und der Düse ist auch ein Schneckengetriebe, Injektor oder eine Zellradschleuse einsetzbar.
Das Luft- und Feststoffkörpergemisch trifft in einem Winkel auf die zu reinigende Fläche und löst dadurch den Schmutz mit mechanischer Energie. Das Gemisch wird weiter über den Boden geführt. Durch Adhäsionskräfte wird der Schmutz an die Feststoffkörper angelagert und mitgenommen.

Mit der Dosiereinrichtung wird den Feststoffkörpern Reinigungs- und Pflegemittel zugeführt, so daß die zu reinigende Fläche in einem Arbeitsgang gereinigt und/oder gepflegt werden kann. Die Feststoffkörper verbleiben im geschlossenen Überdruck-Kreislauf.

Sind die Feststoffkörper mit Schmutz ausreichend beladen, erfolgt ein Ausschleusen aus dem Kreislauf in einen kassettenartig auswechselbaren Behälter, in dem die Zuleitung zu diesem Behälter mittels einer Klappe, eines Ventiles oder Schiebers geöffnet wird.

Die Führung des Luftsstromes über den Boden wird über ein zum den Untergrund hin geöffneten Kanalsystems realisiert. Hierbei sind je nach Größe der Maschine und der Reinigungsaufgabe verschiedene Möglichkeiten gegeben.

Der in den Strömungskanälen geführte Luftstrom und die Feststoffkörper können nach einem weiteren Merkmal der Erfindung längs oder quer zur Fahrtrichtung ausgerichtet sein. Je nach Anwendungsaufgabe kann es sinnvoll sein, die Strömungsrichtung des Luftstromes oder des Volumenstromes aus Luft und Feststoffkörper mit der Fahrtrichtung oder gegen die Fahrtrichtung aufzubauen. Von Vorteil ist es, wenn beim Auftrag von Pflegemitteln die Strömungsrichtung des Volumenstromes mit der Fahrtrichtung gewählt wird, während bei der Reinigung die entgegengesetzte Strömungsrichtung zur Anwendung kommt.

Die Ausrichtung der Strömungskanäle quer zur Fahrtrichtung ist besonders vorteilhaft, können doch in den hintereinander angeordneten Strömungskanälen unterschiedliche Reinigungsschritte durchgeführt werden.

Um eine besonders effektive Reinigungswirkung zu erzielen, können in den einzelnen Strömungskanälen unterschiedliche Feststoffkörper zugeführt werden. Die ersten Kanäle reinigen vor und nehmen die stärkste Verschmutzung auf, die mittleren Kanäle reinigen nach und die letzten Kanäle bringen Pflegemittel auf und polieren den Untergrund.

Es ist natürlich auch möglich, mehrere nebeneinander liegende Strömungskanäle mit derselben Feststoffkörperart zu beschicken. Für höchste Reinigungsansprüche kann auch gegenläufig gearbeitet werden. Verschiedene Feststoffkörperarten oder Reinigungsmittel können so miteinander kombiniert werden, um unterschiedlichste Reinigungsaufgaben zu lösen.

Von besonderen Vorteil ist es, daß in einem Arbeitsgang gereinigt, gepflegt und poliert werden kann.

Ein bevorzugtes weiteres Merkmal sieht vor, die Strömungskanäle geradlinig, kreisförmig, spiral- oder bogenförmig auszubilden. Der Querschnitt der Strömungskanäle kann eine trapezförmige, quadratische, dreieckige oder ähnliche Geometrie aufweisen.

Eine pfeilförmige Anordnung der Strömungskanäle, mit beispielsweise federnd aufgehängten Verlauf, ist immer dann vorzusehen, wenn verschiedene Arbeitsbreiten erforderlich werden.

Sofern die pfeilförmigen Strömungskanäle pendelnd gelagert sind, passen sie sich automatisch der Arbeitsbreite an bzw. verändern die Arbeitsbreite falls ein Hindernis im Weg steht.

Eine weitergehende Verbesserung des Reinigungsergebnisses ergibt sich, wenn Strömungsumleitungen in den Strömungskanälen vorgesehen sind, die gezielte Turbulenzen im Volumenstrom erzeugen, wodurch der Volumenstrom mit einem höheren Bodendruck über die zu reinigende Fläche geleitet wird. Dazu sind in den Strömungskanälen Einbauten, vorzugsweise Leitbleche, Prallbleche, Nuten oder schraubenähnliche Konstruktionen angeordnet.

Zusätzlich läßt sich die Reinigungswirkung erhöhen, indem die Feststoffkörper durch einen Schwingungserzeuger, beispielsweise Ultraschallerzeuger oder elektrische Schwingkreise, in mechanische Schwingungen versetzt werden. Dieser Effekt läßt sich gleichermaßen auch bei der Reinigung der Feststoffkörper nutzen.

Die Strömungskanäle sind durch Dichtlippen seitlich gegen den zu reinigenden Untergrund abgedichtet. Die Dichtlippe kann eine einfache Dichtungslippe oder eine Mehrfachdichtlippe, beispielsweise aus flexiblen Kunststoff, sein. Sie soll verhindern, daß Feststoffkörper aus den Strömungskanal herausfallen. Über zusätzliche in der Bodenlippe angeordnete Düsen, aus denen ein Luftstrom in Strömungsrichtung austritt, wird der Volumenstrom in seiner Intensität unterstützt. Gleichzeitig verhindert dies den seitlichen Austritt der Feststoffkörper aus den Strömungskanälen.

In einer weiteren bevorzugten Ausführungsform ist der Anpreßdruck des gesamten Strömungssystems auf den Boden einstellbar, entweder mit Federn, Stoßdämpfern oder statisch mit Reguliereinrichtungen.

Um die verschmutzten Feststoffkörper reinigen zu können, sind Reinigungseinrichtungen vorgesehen, die je nach Ausführung der erfindungsgemäßen Maschine für das erfindungsgemäße Verfahren mit der Maschine mitgeführt oder von der Maschine getrennt aufgestellt sind.

Für grobe, trockene Staub/Schmutzpartikel sind mit Vorteil Zyklone, Gravitationsfilter, Filtermatten, Fallsiebe usw. einsetzbar.

Für den Fall einer dezentralen Reinigung in einer separaten Reinigungseinrichtung ist der Behälter für die verschmutzten Feststoffkörper als ein Kassettensystem ausgeführt, das einfach ausgetauscht werden kann. Die Reinigung der Feststoffkörper erfolgt dann chemisch oder mechanisch, beispielsweise in einer Waschtrommel oder einem Ultraschallbad.

Natürlich gehört es auch zu der Erfindung, wenn die Feststoffkörper mit Dampf erwärmt werden, um eine bessere Benetzbarkeit der zu reinigenden Fläche zu erhalten, wodurch eine effektivere Reinigungswirkung erzielt werden kann.

Dadurch ist es möglich, das Reinigungs- und/oder Pflegemittel schonend auf die Oberfläche der zu reinigenden Fläche aufzubringen und eine gezielte Oberflächenvergütung mit Poliervorgang durchzuführen.

Die Aufgabe wird weiterhin durch eine fahrbare Maschine gemäß Anspruch 32 dadurch gelöst, daß eine mit dem Behälter verbundene Beschickungs- und Dosiereinrichtung für die Zumischung der Feststoffkörper in den Luftstrom an der Druckleitung des Gebläses und eine Einrichtung für das Zudosieren von Reinigungsflüssigkeit zu den Feststoffkörpern vorgesehen ist, und daß das Bodenbearbeitungselement mindestens eine rechteckige, verstellbar aufgehängte Flachdüse mit mindestens einer Einlaßöffnung und einer Absaugöffnung ist, die von einer in sich geschlossenen inneren Dichtlippe und mehreren konzentrisch darum angeordneten, seitlich geöffneten, äußeren Dichtlippen umschlossen sind, deren Zwischenräume eine Injektoröffnung aufweisen, die mit der Saugleitung in Verbindung steht, und daß für die Reinigung und Separierung des Volumenstromes aus Luft und Feststoffkörpern an der Saugleitung eine Wasch- und Trenneinrichtung angeschlossen ist, die die gereinigten Feststoffkörper in den Behälter zurückbefördert.

Die unter dem Behälter für Feststoffkörper angeordnete Beschickungs- und Dosiereinrichtung kann bevorzugt ein Injektor sein. Ebenso sind aber ein Schneckengetriebe oder eine Zellradschleuse geeignet.

In einer bevorzugten Ausgestaltung der erfindungsgemäßen Maschine ist an jeder der äußeren Seiten der Flachdüse eine Einlaßöffnung und mittig zu diesen beiden Öffnungen eine Absaugöffnung angeordnet. Der durch die seitlichen Einlaßöffnungen angesaugte Volumenstrom strömt somit zueinander gegenläufig der gemeinsamen mittig gelegenen Absaugöffnung der Absaugleitung zu, wodurch eine volle Ausnutzung der Saugfläche der Düse garantiert ist.

Von Vorteil ist ferner, wenn mehrere Flachdüsen mit jeweils gesonderten Volumenstromkreisläufen hintereinander angeordnet sind. Wird dabei eine Düse als Vorreinigungsdüse mit einem einfachen Saugluftstrom, die nächstfolgende als Reinigungsdüse mit einem abrasiven Feststoffkörperstrom, die darauf folgende als Pflegedüse mit einem, beispielsweise mit Wachs oder Beschichtungspolymer benetzten Feststoffkörperstrom und die abschließende Düse als Trockendüse wieder mit einem einfachen Saugluftstrom beaufschlagt, so ermöglicht dies eine komplette Bodenbehandlung in einem einzigen Arbeitsgang.

Natürlich gehört es auch zu der Erfindung, daß die Düsen mit erwärmter oder mit Dampf gesättigter Luft beaufschlagbar sind, je nach dem wie es die gestellte Behandlungsaufgabe erfordert.

Eine weitere bevorzugte Ausgestaltung der erfindungsgemäßem Maschine sieht vor, daß die Flachdüsen V- oder pflugartig beweglich vor der Maschine aufgehängt sind, so daß die Vorreinigungsdüse den groben Schmutz absaugen kann, bevor die Behandlungsdüse mit der zu reinigenden Fläche in Kontakt kommt.

In einem weiteren bevorzugten Merkmal der erfindungsgemäßen Maschine weist die Flachdüse nur eine einzige Einlaßöffnung und eine Auslaßöffnung auf, die geradlinig gegenüberliegend an den äußeren Seiten der Düse angeordnet sind. In diesem Fall wird mit einem geradlinig verlaufenden Volumenstrom gereinigt, der die zu reinigende Fläche vom Einlaß- zum Auslaßstutzen überstreicht.

Um die Größe der in einem Arbeitsgang zu behandelnden Fläche zu erhöhen, sind vorteilhafterwesie zwei Flachdüsen miteinander drehbar verbunden. Nahe ihres gemeinsamen Drehpunktes ist die Einlaßöffnung und entgegengesetzt dazu die Auslaßöffnung angeordnet, wobei die beiden Flachdüsen gegen eine Druckfeder gegeneinander verstellbar sind. Die Düsen stehen dann in ihrer Ruhe- und normalen Arbeitsstellung stabil in einem Winkel. Bei einem auftretenden Hindernis lassen sich die Düsen um den erforderlichen Betrag wegdrücken, um danach wieder in die definierte Ausgangslage zurückzuschwenken.

Eine größere Reinigungsfläche wird auch erreicht, wenn mindestens drei Flachdüsen hintereinander so versetzt angeordnet sind, daß sie untereinander jeweils über ihre Einlaßöffnung und Auslaßöffnung verkettet sind.

Das erfindungsgemäße Verfahren mit Unterdruck oder mit Überdruck lassen sich je nach Reinigungsaufgabe einsetzen und auch kombinieren, so daß unterschiedlichste horizontale Flächen wie Stein-, Kunststoff-, Industrie- oder Sportböden und Teppichböden oder vertikale Wänden effektiv gereinigt werden können.

Das erfindungsgemäße Verfahren arbeitet ohne große Wassermengen und Reinigungsmittel. Durch den hohen Wirkungsgrad ist das erfindungsgemäße Verfahren außerdem besonders umweltschonend und effektiv.

Durch die Reduzierung mechanischer Bauteile und Elemente, insbesondere den Wegfall ganzer Baugruppen wie Bürsten, Bürstenmechanik, deren Antrieb, Wasserbehälter, Schmutzwassertank, sind die erfindungsgemäßen Maschinen leichter und zugleich in ihrer Bauweise kompakter.
Ihre Bedienung ist durch die Kreislauffahrweise einfacher und wartungsfreundlicher, weil beispielsweise die von den Bodenbürsten erzeugten Querkräfte entfallen.
Durch ihre variableren Arbeitsbreite steigen die Flächenleistungen und infolge ihrer höheren Effektivität sinken die Entsorgungs- und Betriebskosten der Maschinen.
Das geringere Gewicht der erfindungsgemäßen Maschinen bedeutet weniger Stromverbrauch und eine effizientere Energieausnutzung.

Mit all diesen Merkmalen wird erreicht, daß die erfindungsgemäße Lösung den komplexen Anforderungen an die Reinigung von horizontalen und vertikalen Flächen mit hoher Effektivität, Sicherheit, Wartungsfreundlichkeit, Übersichtlichkeit, Kompaktheit und Umweltfreundlichkeit besser gerecht wird.

Weitere Vorteile und Einzelheiten ergeben sich aus der nachfolgenden Beschreibung unter Bezugnahme auf die beigefügten Zeichnungen.

Die Erfindung soll nachstehend an mehreren Ausführungsbeispielen näher erläutert werden.

Es zeigen:
- Fig. 1: ein Funktionschema des erfindungsgemäßen Überdruck-Verfahrens,
- Fig. 2: eine nach dem Überdruck-Verfahren arbeitende handgeführte Maschine in der Seitenansicht,
- Fig. 3: eine handgeführte Maschine gemäß Fig. 2 in der Draufsicht,
- Fig. 4: eine handgeführte Maschine gemäß Fig. 2 in der Vorderansicht,
- Fig. 5: eine nach dem Überdruck-Verfahren arbeitende fahrbare Maschine mit in Fahrtrichtung verlaufenden Strömungskanälen in der Seitenansicht,
- Fig. 6: eine fahrbare Maschine gemäß Fig. 5 mit quer zur Fahrtrichtung verlaufenden Strömungskanälen in der Vorderansicht,
- Fig. 7: eine fahrbare Maschine gemäß Fig. 5 mit in Fahrtrichtung verlaufenden Strömungskanälen in der Draufsicht,
- Fig. 8: eine fahrbare Maschine gemäß Fig. 5 mit quer zur Fahrtrichtung verlaufenden Strömungskanälen in der Draufsicht und
- Fig. 9: eine fahrbare Maschine gemäß Fig. 5 mit quer zur Fahrtrichtung verlaufenden Strömungskanälen und gegenläufigen Strömungsrichtungen in der Draufsicht.
- Fig. 10: ein Funktionsschema des erfindungsgemäßen Unterdruck-Verfahrens,
- Fig. 11: eine Seitenansicht der erfindungsgemäßen fahrbaren Maschine, die nach dem Unterdruck-Verfahren arbeitet,
- Fig. 12: eine räumliche Darstellung der Wasch- und Trenneinrichtung für das Unterdruck-Verfahren,
- Fig. 13: eine Düse mit zwei Einlaßöffnungen und einer Auslaßöffnung für das Unterdruck-Verfahren in der Draufsicht,
- Fig. 14: die Darstellung der Bodenlippen im Schnitt,
- Fig. 15: mehrere hintereinander angeordnete Düsen gemäß Fig. 13 in der Draufsicht,
- Fig. 16: eine Düse mit einer Einlaß- und einer Auslaßöffnung für das Unterdruck-Verfahren
- Fig. 17: eine Darstellung zweier zusammengeschalteter Düsen gemäß Fig. 15 in perspektischer Ansicht,
- Fig. 18: eine perspektische Ansicht der Verkettung dreier Düsen gemäß Fig. 15 und
- Fig. 19: eine perspektivische Ansicht der Verwirbelungseinbauten in die Düsen gemäß Fig. 13 bis 17.

Die Figuren 1 bis 8 zeigen zwei Ausführungsbeispiele des erfindungegmäßen Verfahrens mit dazugehöriger Maschine für die Überdruck-Variante.

Ausführungsbeispiel 1:
Die handgeführte Maschine besteht aus einer Einblasdüse **1**, deren Düsenanschluß **2** über einen Schlauch **3** mit dem Strömungserzeuger **4** verbunden ist. Das als Strömungskanal ausgebildete Gehäuse **5** trägt das Bedienungs- und Führungselement **6**, an dem ein Behälter **7** für Reinigungsmittel mit Dosierventil befestigt ist. An der Unterseite des Gehäuses **5** befindet sich eine Dichtung **8**, die einen kreisförmig ausgebildeten Strömungskanal gegenüber der zu reinigenden Fläche abdichtet. Durch Strömungsumleitungen, beispielsweise Pralibleche **10**, werden in dem Strömungskanal Verwirbelungen bzw. Turbulenzen erzeugt.

Der Behälter **11** für Feststoffkörper besteht aus einer nach oben verschließbaren Öffnung zum Befüllen mit Feststoffkörper und einem an der Behälterunterseite angebauten Ventil **12**. Der Behälter **11** ist mit Feststoffkörper bis zur Einfüllmarke gefüllt. Im Behälter **11** sind Pflegemittel **16** in einer separaten Box aufbewahrt. Eine vom Bedienteil **6** aus vertikal betätigbare Klappe **14** ist zwischen dem Gehäuse **5** und der zu reinigenden Fläche eingebaut. Über am Gehäusedeckel des Gehäuses **5** mittig eingebrachte Abluftöffnungen **17** baut sich Überdruck aus dem System ab.
Der Strömungserzeuger **4** erzeugt einen Luftstrom, der über den Schlauch **3** und die im Gehäuse eingebaute Düse **1** in den als Gehäuse **5** ausgebildeten Strömungskanal eingeblasen wird. Das Gehäuse führt in dieser Ausführung den Luftstrom kreisförmig. Beim Öffnen des an der Behälterunterseite befindlichen Ventils **12** werden die Feststoffkörper **13** aus dem Behälter **11** in den Luftstrom eingespeist. Durch die Düse **1** beschleunigt prallen die Feststoffkörper unter einem bestimmten Winkel auf den Untergrund auf und lösen so durch ihre kinetische Energie den Schmutz vom Boden. Die Feststoffkörper werden durch den im Gehäuse unter Überdruck rotierenden Luftstrom mitgenommen. Sind genügend Feststoffkörper in Rotation versetzt, wird das Ventil **12** geschlossen und das rotierende Feststoff-Luft-Gemisch über die zu reinigende Fläche geführt.
Wie schon zuvor beschrieben wird der Untergrund gereinigt und gepflegt.
Für die Reinigung wird Reinigungsmittel aus dem Behälter **7** oder Pflegesubstanzen aus dem Behälter **16** zugegeben. Soll das Reinigen beendet werden, so müssen zuerst die Feststoffkörper aus dem umlaufenden Luftstrom ausgeschleust werden. Dazu wird die Klappe **14** abgesenkt. Der Luftstrom bewegt dann die Feststoffkörper über einen zwischengeschalteten Filter **15** in den Behälter **11** zurück. Der Filter **15** trennt den trockenen Schmutz von den Feststoffkörpern ab.

Sind alle Fescstoffkörper aus dem Luftstrom in den Behälter ausgeschleust, wird der Luftstromerzeuger ausgeschaltet. Der Behälter **11** mit den verschmutzten Feststoffkörpern wird gegen einen Behälter mit frischen Feststoffkörpern ausgetauscht. In einer separaten Waschstufe werden anschließend die Feststoffkörper gereinigt.

Ausführungsbeispiel 2:
Eine fahrbare Maschine mit Fahrgestell und Antrieb über Räder zum Aufsitzen, mit der das erfindungsgemäße Überdruck-Verfahren ausführbar ist, besteht wie aus Fig. 5 ersichtlich aus Einblasdüsen **1**, deren Düsenschlüsse **2** über Schläuche 3 mit dem Strömungserzeuger **4** verbunden sind.
Im Unterschied zum Ausführungsbeispiel 1 sind separate Strömungsbahnen **5'** im Bodenteil der Maschine angebracht. Diese Strömungsbahnen **5'** sind in Richtung der zu reinigenden Fläche als offene Kanäle **9** ausgebildet.
Die Bedien- und Führungselemente **6** sind im oberen hinteren Teil des Fahrzeuges angebracht. Der Behälter **7** für die Reinigungsmittel und das dazugehörige Dosierventil befindet sich oberhalb der Strömungsbahnen und ist mittig angeordnet. Zwischen den Strömungskanälen **9** und der zu reinigenden Fläche ist die Dichtung **8** angebracht.
Durch Strömungsumleitungen wie Einbauten **10** wird in den Strömungskanälen **9** eine turbulente Strömung erzeugt.
Der Behälter **11** mit Ventil **12** ist mit Feststoffkörpern gefüllt. Er ist mittig in der Maschine angeordnet. Wie im Ausführungsbeispiel 1 ausgeführt, befindet sich die Klappe **14** an der Druckleitung, die zum Behälter **11** führt. Ein vorgeschalteter Filter **15** trennt den losen Schmutz von den Feststoffkörpern ab. Der Behälter **16** für Pflegemittel befindet sich im hinteren mittleren Bereich des Fahrzeuges.

Der Überdruck des Luftstromes wird durch Abluftöffnungen **17** abgebaut, die sich zwischen der Einström- und Ausströmseite des Behälters befinden.

Der Strömungserzeuger **4** erzeugt einen Luftstrom. Dieser Luftstrom wird über mehrere Schläuche **3** und Düsen **1**, welche im Gehäuse eingebaut sind, in die Strömungskanäle **9** eingebracht. Die Strömungskanäle **9** führen in dieser Ausführung den Luftstrom geradlinig.
Der Behälter **11** hat eine oben verschließbare Öffnung zum Befüllen der Feststoffkörper und ein vorn abgehendes Ventil **12**. Beim Öffnen des Ventils **12** werden die Feststoffkörper **13** aus dem Behälter **11** dem Luftstrom zugegeben. Die Feststoffkörper werden vom Luftstrom mitgenommen und über Düsen **1** winklig auf den Untergrund aufgeblasen. Der Volumenstrom wird nun über die zu reinigende Fläche geführt. Je nach gewählter Art der Feststoffkörper wird gereinigt und gepflegt.
Für die Reinigung wird Reinigungsmittel aus dem Behälter **7** zugegeben. Pflegesubstanzen werden über den Behälter **16** zugemischt. Der Luftstrom bewegt die Feststoffkörper durch den Behälter **11**, in dessen Zuleitung sich Filter **15** befinden, die den groben trockenen Schmutz von den Feststoffkörpern abtrennen. Über eine Trenn- und Reinigungseinrichtung **21** werden die Feststoffkörper soweit gereinigt, daß sie erneut dem Luftstrom zugeführt werden können.
Dazu muß der Reinigungsprozeß des Untergrundes unterbrochen werden. Die Feststoffkörper müssen aus dem rotierenden Volumenstrom ausgeschleust werden. Dazu wird die mit der Klappe **14** verschlossene Druckleitung **20** geöffnet und der Volumenstrom in den Behälter **11** durch den noch anstehenden Druck ausgeschleust.

Sind alle Feststoffkörper aus den Strömungskanälen **9** entfernt, wird der Strömungserzeuger **4** ausgeschaltet.

Die Figuren 9 bis 18 zeigen ein weiteres Ausführungsbeispiel des erfindungsgmäßen Verfahrens mit dazugehöriger Maschine für die Unterdruck-Variante.
In einem durch eine nicht dargestellte Energieversorgung, beispielsweise Akkus, angetriebenen Fahrzeug **18** befindet sich ein Unterdruck erzeugendes Gebläse **19**, das über eine Druckleitung **20** mit einer Wasch- und Trenneinrichtung **21** verbunden ist. Die Wasch- und Trenneinrichtung **21** besteht aus einem Behälter **29**, der in eine geschlossene Kammer **48** und eine nach oben offene Kammer **49** durch eine Trennwand **50** geteilt ist. In die Trennwand **50** ist ein für die Reinigungsflüssigkeit und den Luftstrom durchlässiges Trennsieb **32** eingesetzt, das vollständig von der Reinigungsflüssigkeit umgeben ist, so daß sich die Reinigungsflüssigkeit sowohl in der Kammer **48** als auch in der Kammer **49** befindet. Das Trennsieb **32** ist gegen den Volumenstrom aus Luft und Feststoffkörpern in einem Winkel von etwa 45° geneigt.
Von der Trennwand **50** unter dem Neigungswinkel des Trennsiebes **32** ausgehend verläuft ein Leitblech **51** bis in den Kopf **33** der Kammer **48**. Nahe am Leitblech **51** mündet in den Kopf **33** der Kammer **48** eine sich konisch öffnende Absaugleitung **34** ein, die anderenends in den oberen Teil des Behälters **22** einbindet.
Unterhalb des Behälters **22** befindet sich eine trichterartige Beschickungs- und Dosiereinrichtung **23**, die mit dem Behälter **22** über eine Saugleitung **24** druckdicht in Verbindung steht und stromaufwärts zum Düsensystem **25** führt, welches seinerseits mit seiner Saugöffnung **41** an der Saugseite des Gebläses **19** angeschlossen ist (siehe Fig. 10 und 11).

Die Saugleitung **24** bindet in den Injektor **53** ein, der seinen Unterdruck vom Gebläse **19** erhält. Die von Injektor **53** abgehende Druckleitung **20** führt in die mit Reinigungsflüssigkeit gefüllte Kammer **48** und besitzt endseitig einen angeschnittenen Krümmer **52**, der mit seiner Öffnung dem Trennsieb **32** genau gegenüberliegt.

Der vom Düsensystem **25** kommende Volumenstrom aus Luft und verschmutzten Feststoffkörpern strömt durch die Saugleitung **24** dem Injektor **53** zu und gelangt in die Druckleitung **20**, die wie zuvor beschrieben, in die Kammer **48** führt. Der aus Luft und Feststoffkörper bestehende Volumenstrom trifft annähernd senkrecht auf das Trennsieb **32**. Die Maschenweite des Trennsiebes **32** ist etwa ein Dritter kleiner als die größte Abmessung (Durchmesser bzw. Kantenlänge) der Feststoffkörper. Der die Feststoffkörper tragende Luftstrom entweicht über die Maschen **36** des Trennsiebes **32** in die Kammer **49** und wird durch deren Luftaustrittsleitung **34** ausgeschleust.
Durch die Auftriebskräfte gelangen die Feststoffkörper zur Flüssigkeitsoberfläche. Die nachfolgenden Festkörper drücken die schon an die Flüssigkeitsoberfläche gelangten Feststoffkörper weiter in Richtung der konisch in den Kopf **33** der Kammer **48** einmündenden Saugleitung **35**, durch welche die Feststoffkörper in den Behälter **22** gelangen, von dem aus die Zumischung der Feststoffkörper in einer Menge von etwa 30% je Liter Luft durch die Beschickungs- und Dosiereinrichtung **23** in den Luftstrom erfolgt.

Mit der Beschickungseinrichtung werden die gereinigten Feststoffkörper in die Saugleitung **24** eingespeist und mit der Dosiereinrichtung erfolgt die Benetzung der Feststoffkörper mit Reinigungsflüssigkeit oder mit Pflegemitteln aus einem jeweils dafür vorgesehenen Behälter **26** bzw. **27**, die im Fahrzeug **18** mitgeführt werden.
Der Volumenstrom aus Luft und Feststoffkörpern gelangt sodann über das Düsensystem **25** auf die zu reinigende Fläche und nimmt dort den Schmutz auf. Damit ist der Volumenstromkreislauf geschlossen.

Der durch das Gebläse **19** vom Düsensystem **25** durch die Saugleitung **24** abgesaugte Volumenstrom aus Luft und den mit Schmutz beladenen Feststoffkörpern strömt in einer Menge von 3000 l/min mit einem Druck von 130 mbar durch die Druckleitung **20** in den mit Reinigungsflüssigkeit **28** gefüllten Behälter **29** der Wasch- und Trenneinrichtung **21** zu (siehe Fig. 12).

Die Höhe der Reinigungsflüssigkeit in den Kammern **48** und **49** wird über einen mit der Kammer **48** kommunizierend verbundenen Ausgleichsbehälter **31** konstant gehalten.

Der Boden **30** der Kammer **48** der Wasch- und Trenneinrichtung **21** ist mit einer Schmutzschleuse **37** versehen, aus der der von den Feststoffkörpern gelöste Schmutz abgezogen werden kann.

Als Reinigungsflüssigkeit kommt ein Gemisch aus 10 Gew.-% nichtionischer Tenside, **4** Gew.-% anionischer Tenside, Rest Wasser und Konservierungsmittel zum Einsatz.

Der Luftstrom transportiert die Feststoffkörper durch die Saugleitung **24** zu dem Düsensystem **25**, das mittels nicht dargestellter Stoßdämpfer am Rahmen des Fahrzeuges **18** absenkbar befestigt ist.

Das Düsensystem **25** besteht nach Fig. 13 aus einer etwa rechteckigen Flachdüse **38**, an deren einen kurzen Seite eine Einlaßöffnung **39** und an deren anderen kurzen Seite geradlinig der Einlaßöffnung **39** gegenüberliegend ebenfalls eine weitere Einlaßöffnung **40** liegt. Mittig zu beiden Öffnungen **39** und **40** befindet sich eine Saugöffnung **41**, die zu der Saugleitung **24** führt.
An der Saugöffnung **41** liegt ein Unterdruck von 20 bis 50 mbar an. Der über die Druckleitung **20** den beiden Einlaßöffnungen **39** und **40** zugeführte Volumenstrom aus Luft und Feststoffkörpern teilt sich in zwei Volumenströme **A** etwa gleicher Menge und strömt gegeneinander gerichtet der Saugöffnung **41** zu.
So ergibt sich eine Volumenströmung, die kontinuierlich von den Seiten der Flachdüse **38** zu ihrer Mitte über die zu reinigende Fläche geführt wird.

Die Flachdüse **38** ist von einer in sich geschlossenen inneren Bodenlippe **42** umgeben. Um ein seitliches Austreten der Feststoffkörper an der inneren Bodenlippe **42** auszuschließen,
ist dieselbe von einer weiteren Bodenlippe **43** umschlossen, die an ihren Seiten geöffnet ist, damit Umgebungsluft durch einen sich bildenden Unterdruck angesaugt werden kann (siehe Fig. 14). Dieses Schutzsystem baut außerdem um die zu reinigende Fläche einen Unterdruckring auf, so daß das Düsensystem **25** gegenüber dem äußeren Luftdruck abgeschirmt bleibt.

Zwischen der inneren Bodenlippe **42** und der äußeren Bodenlippe **43** befindet sich eine Injektoröffnung **44**, durch die eventuell entwichene Feststoffkörper in den Volumenstrom zurückgeführt werden können. Zusätzliche weitere, an den Seiten geöffnete Bodenlippen **45**, deren Zwischenräume ebenfalls mit einer Injektoröffnung versehen sind, schützen gegen den Austritt von Feststoffkörpern je nach geforderter Schutzklasse.
Mehrere, beispielsweise drei, Flachdüsen **38** lassen sich wie in Fig. 15 gezeigt, hintereinander anordnen und bilden das Düsensystem **25**. Dies ermöglicht, in unterschiedlichen Stufen zu reinigen und/oder zu pflegen. Die erste Flachdüse **38.1** wird dann nur mit einem Luftstrom beaufschlagt, der den groben Schmutz wegsaugt. Dies trägt dazu bei, daß die Feststoffkörper geschont und das Reinigungsrergebnis wesentlich verbessert wird.
Zweckmäßigerweise wird diese Vorreinigerdüse vor der Maschine, d.h. am Rahmen v-förmig beweglich aufgehängt.
Mit der nachfolgenden zweiten Flachdüse **38.2** wird ein Volumenstrom aus Luft und abrasiven Feststoffkörpern, beispielsweise Silikate mit einer Kantenlänge von 2 mm, auf die zu reinigende Fläche gerichtet, wodurch Verkrustungen am Boden oder auch alte Lackreste entfernt werden können.
Die dritte Flachdüse **38.3** ermöglicht es, Pflegemittel, beispielsweise Wachs, auf die zu behandelnde Fläche aufzubringen, indem weiche mit Wachs benetzte Neopolenkörper mit einem Durchmesser von 4 mm auf die Fläche einwirken.
Ein mit der Flachdüse **38.4** auf den eben behandelten Untergrund gerichteter Luftstrom trocknet und saugt eventuell liegen gebliebene Feststoffkörper auf.

In der Fig. 16 ist eine Variante der Flachdüse **38** gezeigt, die geradlinig ausgebildet ist und mit der beispielsweise von rechts nach links gereinigt wird. Diese Flachdüse **38** besitzt nur eine Einlaßöffnung **39** und eine Absaugöffnung **41**. An der Absaugöffnung **41** liegt der Unterdruck an, der den Volumenstrom mit den Feststoffkörpern von der anderen Seite absaugt. Die Lippenanordnung entspricht der zuvor beschriebenen Bauart.

In Fig. 17 ist die Zusammenschaltung zweier geradliniger Flachdüsen **38** zu einer v-förmigen Anordnung gezeigt. Der Drehpunkt **P** der beider Flachdüsen **38** befindet sich in ihrem vorderen Bereich, so daß sich die beiden Düsenkörper nahe des Drehpunktes etwa überlappen, so daß keine Bereiche entstehen können, die nicht gereinigt werden. Im vorderen Bereich der Anordnung sind die beiden Einlaßöffnungen **39** angebracht. Der durch diese Öffnungen einströmende Volumenstrom aus Luft und Feststoffkörpern wird von den im hinteren Bereich befindlichen Absaugöffnungen **41** abgesaugt. Beide Düsenarme der v-förmigen Anordnung sind gegeneinander durch eine Zugfeder in einer stabilen, beispielsweise in einer leicht abgewinkelten Lage, gehalten. Gelangt diese Anordnung beim Überfahren des zu reinigenden Untergrundes auf ein Hindernis, so lassen sich die Düsenarme nach innen wegdrücken, um danach wieder in ihre Ausgangslage zurückzuschwenken.

Drei geradlinige Flachdüsen 38 lassen sich, wie in Fig. 18 dargestellt, hintereinander versetzt so anordnen, daß sich ihre Bearbeitungsflächen überschneiden. Die Auslaßöffnung **41** der ersten Flachdüse ist mit der Einlaßöffnung **39** der zweiten Flachdüse, die Auslaßöffnung **41** der zweiten Flachdüse ist mit der Einlaßöffnung **39** der dritten Flachdüse über ein Rohrbogenstück **46** drehbar verbunden. Dadurch sind die drei Flachdüsen **38** scherenartig zueinander verschiebbar, so daß sich die Arbeitsbreite variieren läßt.

Für eine Verbesserung der Verwirbelung der Feststoffkörper im volumenstrom sind in den Flachdüsen **38** zwischen der Einlaßöffnung **39** und der Auslaßöffnung **41** innenseitig Prallbleche **47** befestigt (siehe Fig. 19).

Das Düsensystem **25** steht über die Saugleitung **24** mit der Saugseite des Gebläses **19** in Verbindung. Dadurch ist der Volumenstromkreis aus Luft und Feststoffkörpern geschlossen.

Das Gebläse **19** ist so ausgelegt, daß Luftmengen von 2000 bis 8000 l/min mit einem Beschickungsgrad an Feststoffkörpern von 5 bis 50% im Kreislauf bewegt werden können. Der im Volumenstrom herrschende Unterdruck beträgt 100 bis 200 mbar. An den Auslaßöffnungen **41** der Flachdüsen **38** liegt ein Unterdruck von 20 bis 50 mbar an.

### Aufstellung der verwendeten Bezugszeichen

- Einblasdüse(n): 1
- Düsenanschlüsse: 2
- Schlauch: 3
- Strömungserzeuger: 4
- Gehäuse: 5
- Strömungskanal im Gehäuse 5: 5'
- Bedien- und Führungselement: 6
- Behälter für Reinigungsmittel: 7
- Dichtung: 8
- Strömungskanäle: 9
- Pralibleche: 10
- Behälter für Feststoffkörper (Überdruckvariante): 11
- Ventil: 12
- Feststoffkörper: 13
- Klappe: 14
- Filter: 15
- Behälter für Pflegemittel: 16
- Abluftöffnungen: 17
- Fahrzeug: 18
- Gebläse: 19
- Druckleitung: 20
- Einlaßöffnung: 20'
- Wasch- und Trenneinrichtung: 21
- Behälter für Feststoffkörper (Unterdruckvariante): 22
- Beschickungs- und Dosiereinrichtung: 23
- Saugleitung: 24
- Auslaßöffnung: 24'
- Düsensystem: 25
- Behälter für Reinigungsflüssigkeit: 26
- Behälter für Pflegemittel: 27
- Reinigungsflüssigkeit: 28
- Behälter der Wasch- und Trenneinrichtung: 29
- Boden des Behälters 29: 30
- Ausgleichsbehälter: 31
- Trennsieb: 32
- Kopf der Kammer 48: 33
- Luftaustrittsleitung: 34
- konisches Absaugrohr: 35
- Maschen im Trennsieb: 36
- Schmutzschleuse: 37
- Flachdüse: 38, 38.1, 38.2, 38.3, 38.4
- Einlaßöffnungen: 39, 40
- Saugöffnung: 41
- innere Bodenlippe: 42
- äußere Bodenlippe: 43
- Injektoröffnung: 44
- weitere äußere Bodenlippe: 45
- Rohrbogenstück: 46
- Einbauten (Prallblech): 47
- hermetisch geschlossene Kammer: 48
- offene Kammer: 49
- Trennwand: 50
- Leitblech: 51
- Krümmer: 52
- Injektor: 53
- geteilte Volumenströme: A
- Drehpunkt: P

## Patentansprüche

1. Verfahren zum Behandeln, insbesondere Reinigen, Pflegen und/oder Polieren, ebener horizontaler und/oder vertikaler Flächen wie Boden und Wände, bei dem um die zu behandelnde Fläche ein separater Unterdruckring gelegt und gegenüber, dem äußeren Luftdruck abgeschirmt wird, wonach ein Luftstrom, welcher mit durch flüssiges Behandlungsmittel oberflächlich benetzten Feststoffkörpern mit einem Beladungsgrad von 5 bis 50% je Liter Luftmenge beladen ist, kontinuierlich der abgeschirmten Fläche zugeführt, von dort abgeführt, anschließend gereinigt und im Kreislauf auf die abgeschirmte Fläche geführt wird, wobei die Feststoffkörper aus dem von der abgeschirmten Fläche abgeführten Luftstrom abgetrennt, separat gereinigt, wieder mit flüssigem Behandlungsmittel benetzt und erneut in einen der abgeschirmten Fläche zugeführten Luftstrom eingespeist werden, wobei innerhalb der abgeschirmten Fläche entweder ein sich auf vorbestimmten Bahnen bewegender Luftstrom mit einem Überdruck von 20 bis 50 mbar erzeugt oder ein Luftstrom bei Unterdruck abgesaugt wird.

2. Verfahren nach Anspruch 1,
**dadurch gekennzeichnet,** daß der mit Feststoffkörper beladene Luftstrom vor seinem Eintritt in die geschirmte Fläche mindestens in zwei Teilströme geteilt wird, die gegeneinander gerichtet einer zentralen Absaugstelle innerhalb der abgeschirmten Fläche zuströmen, wobei der Unterdruck an der Absaugstelle größer ist als der Unterdruck in den Teilströmen.

3. Verfahren nach Anspruch 1,
**dadurch gekennzeichnet,** daß der mit Feststoffkörpern beladene Luftstrom ungeteilt über die geschirmte Fläche zu einer Absaugstelle geführt wird.

4. Verfahren nach Anspruch 1,
**dadurch gekennzeichnet,** daß durch eine Verwirbelung der Feststoffkörper im Luftstrom die Anzahl der Feststoffkörper pro Fläche und Zeiteinheit eingestellt wird.

5. Verfahren nach Anspruch 1 bis 4,
**dadurch gekennzeichnet,** daß die Luftmengen in den Volumenströmen 2000 bis 8000 l/min betragen.

6. Verfahren nach Anspruch 1 bis 4,
**dadurch gekennzeichnet,** daß der Absaugunterdruck 100 bis 200 mbar, vorzugsweise 120 bis 160 mbar, beträgt.

7. Verfahren nach Anspruch 1 bis 4,
**dadurch gekennzeichnet,** daß der Unterdruck im Düsensystem 20 bis 50 mbar, vorzugsweise 30 bis 40 mbar, beträgt.

8. Verfahren nach Anspruch 1 bis 4,
**dadurch gekennzeichnet,** daß der Beladungsgrad mit Feststoffkörpern im Luftstrom vorzugsweise 20 bis 30% beträgt.

9. Verfahren nach Anspruch 1,
**dadurch gekennzeichnet,** daß als Feststoffkörper Granulate aus Kunststoff, beispielsweise Styropor, Neopolen, Polyurethanschaum, Granulate aus aufgeschäumtem Glas, Silikate, Stahlwolle, Partikel aus Vlies oder textilen Schnitzeln verwendet werden.

10. Verfahren nach Anspruch 9,
**dadurch gekennzeichnet,** daß die Feststoffkörper unregelmäßig geformt ausgebildet sind, eine kantige Oberfläche aufweisen und eine Kantenlänge von mehr als 0,3 mm besitzen.

11. Verfahren nach Anspruch 9,
**dadurch gekennzeichnet,** daß die Feststoffkörper kugelförmig ausgebildet sind, einen Durchmesser von 0,3 bis 10 mm aufweisen und eine poröse Oberfläche besitzen.

12. Verfahren nach Anspruch 1,
**dadurch gekennzeichnet,** daß als Behandlungsmittel, vorzugsweise Reinigungsmittel, Wachs, Polymer oder Seifen bzw. thermoplastische Dispersionen auf Polyurethanbasis verwendet werden.

13. Verfahren nach Anspruch 1,
**dadurch gekennzeichnet,** daß die Feststoffkörper mittels Zyklonen, Siebeinrichtungen, Zentrifugen oder Unterdruckabscheider aus dem Volumenstrom abgetrennt und von losem Schmutz befreit werden.

14. Verfahren nach Anspruch 1,
**dadurch gekennzeichnet,** daß die Feststoffkörper durch Schwingungserzeuger, beispielsweise Ultraschallerzeuger, elektrische Schwingkreise usw. in mechanische Schwingungen versetzt werden.

15. Verfahren nach einem oder mehreren der
Ansprüche 1 bis 14, **dadurch gekennzeichnet,** daß die aus dem Volumenstrom separierten Feststoffkörper in einer mit Reinigungssubstanzen versetzten Flüssigkeit derart gereinigt und getrennt werden, daß die Feststoffkörper ein Flüssigkeitsbad aufwärts durchströmen, im Flüssigkeitsbad von der Luft getrennt und nach Erreichen der Flüssigkeitsoberfläche mittels Unterdruck abgesaugt werden.

16. Verfahren nach einem der Ansprüche 1 bis 15,
**dadurch gekennzeichnet,** daß als Reinigungsmittel 5 bis 15 Gew.-% nichtionische Tenside, nicht mehr als 5 Gew.-% anionische Tenside, Rest Konservierungs- und wasserlösliche Lösungsmittel verwendet werden.

17. Maschine zur Durchführung des Verfahrens nach Anspruch 1, mit einem Grundgestell, an dem mindestens ein Strömungserzeuger (**4**) für die Erzeugung eines Überdruck-Luftstromes, ein Behälter (**11**) für die Aufnahme von Feststoffkörpern und eine Zumischeinrichtung für die Feststoffkörper in den Überdruck-Luftstrom befestigt sind, wobei die Druckleitung mit einem Bodenbearbeitungselement verbunden ist,
**dadurch gekennzeichnet,** daß die mit dem Behälter (**11**) verbundene Zumischeinrichtung ein an der Unterseite des Behälters angeordnetes Ventil (**12**) und eine Düse (**1**) für die Zumischung der Feststoffkörper in den Überdruck-Luftstrom ist, und daß eine Einrichtung für das Zudosieren von Reinigungsflüssigkeit zu den Feststoffkörpern und als Bodenbearbeitungselement mindestens ein zur reinigenden Fläche hin geoffneter Strömungskanal (**5';9**) vorgesehen ist, der mit Dichtlippen (**8**) versehen ist, die auf der zu reinigenden Fläche aufliegen und die Öffnungen der Strömungskanäle allseitig umschließen und dem jeweils eine Einlaßöffnung (**20'**) mit Druckleitung (**20**) und eine Auslaßöffnung (**24'**) mit Saugleitung (**24**) auf der der zu reinigenden Fläche abgewandten Seite zugeordnet ist, und daß die Auslaßöffnung (**24'**) mit einer Ausschleuseinrichtung (**14**) zur periodischen Abtrennung der Feststoffkörper aus dem Überdruck-Luftstrom in den Behälter (**11**) zu- und abschaltbar verbunden ist, und daß im Behälter (**11**) eine an der Druckleitung (**20**) angeschlossene Wasch- und Trenneinrichtung (**21**) für die direkte Reinigung und Separierung des Volumenstromes aus Luft und verschmutzten Feststoffkörpern integriert ist, die die gereinigten Feststoffkörper in den Behälter (**11**) zurückbefördert.

18. Maschine nach Anspruch 17,
**dadurch gekennzeichnet,** daß der Behälter (**11**) eine auswechselbare Kassettenpatrone ist.

19. Maschine nach Anspruch 17,
**dadurch gekennzeichnet,** daß anstelle des Ventiles (**12**) und der Düse (**1**) ein Schneckengetriebe, ein Injektor oder eine Zellradschleuse vorgesehen ist.

20. Maschine nach Anspruch 17,
**dadurch gekennzeichnet,** daß die Auschleuseinrichtung (**14**) eine Klappe, ein Ventil oder Schieber ist.

21. Maschine nach Anspruch 17,
**dadurch gekennzeichnet,** daß die Öffnungen in den Strömungskanälen (**9**) einen trapezförmigen oder rechteckigen Querschnitt aufweisen.

22. Maschine nach Anspruch 17,
**dadurch gekennzeichnet,** daß die Öffnungen in den Strömungskanälen (**9**) einen Querschnitt in Form einer angeschnittenen Ellipse oder eines angeschnittenen Kreises aufweisen.

23. Maschine nach Anspruch 17 bis 22,
**dadurch gekennzeichnet,** daß die Strömungskanäle (**9**) geradlinig und quer zur Vorschubrichtung angeordnet sind.

24. Maschine nach Anspruch 17 bis 22,
**dadurch gekennzeichnet,** daß die Strömungskanäle (**9**) bogenförmig und quer zur vorschubrichtung angeordnet sind.

25. Maschine nach Anspruch 17 bis 24,
**dadurch gekennzeichnet,** daß die Strömungskanäle (**9**) als Winkel ausgebildet sind, in deren Spitze die Einlaßöffnung (**20'**) angeordnet ist, während an den Enden die Auslaßöffnung (**24**') angeordnet ist.

26. Maschine nach einem oder mehreren der Ansprüche
17 bis 25, **dadurch gekennzeichnet,** daß die Strömungskanäle (**9**) spiralförmig oder kreisförmig ausgebildet sind.

27. Maschine nach einem oder mehreren der Ansprüche 17 bis 26, **dadurch gekennzeichnet,** daß die Öffnungen der Strömungskanäle (**9**) mit außerhalb der ersten Dichtlippen (**8**) angeordneten zweiten Dichtlippen (**43**) versehen sind, die auf der zu reinigenden Fläche aufliegen und deren Zwischenräume eine Injektoröffnung (**44**) aufweisen, die mit der Saugleitung (**24**) in Verbindung steht.

28. Maschine nach einem oder mehreren der Ansprüche 17 bis 28**,dadurch gekennzeichnet,** daß die Dichtlippe (**8;43;45**) ein schlauchförmiger flexibler Hohlkörper ist, der mit Druck beaufschlagbar ist, der gleich oder größer ist als der Druck im Volumenstrom.

29. Maschine nach Anspruch 17,
**dadurch gekennzeichnet,** daß in den Strömungskanälen (**5';9**) Einbauten (**10**), vorzugsweise Leitbleche, Prallbleche, Nuten oder schraubenähnliche Konstruktionen, angeordnet sind.

30. Maschine nach Anspruch 17,
**dadurch gekennzeichnet,** daß der Behälter (**11**) für die Feststoffkörper als Auffangbehältnis für mit Schmutz beladene Feststoffkörper dient.

31. Maschine nach Anspruch 17,
**dadurch gekennzeichnet,** daß in den Düsen (**1**), den Ventilen (**12**) oder den Strömungskanälen (**5';9**) ein Schwingungserzeuger, vorzugsweise ein Ultraschallerzeuger, angeordnet ist.

32. Maschine zur Durchführung des Verfahrens nach Anspruch 1, mit einem fahrbaren Grundgestell, an dem ein Behälter (**22**) für die Aufnahme von Feststoffkörpern, ein Unterdruck erzeugendes Gebläse (**19**) mit einer Druckleitung (**20**) für die Erzeugung eines Luftstromes, eine Saugeinheit, deren Saugleitung (**24**) für die Absaugung des Volumenstromes von der zu reinigenden Fläche, befestigt sind, wobei die Druckleitung (**20**) und die Saugleitung (**24**) mit einem Bodenbearbeitungselement verbunden sind,
**dadurch gekennzeichnet,** daß eine mit dem Behälter (**22**) verbundene Beschickungs- und Dosiereinrichtung (**23**) für die Zumischung der Feststoffkörper in den Luftstrom an der Druckleitung (**20**) des Gebläses (**19**) vorgesehen ist, daß eine Einrichtung für das Zudosieren von Reinigungsflüssigkeit zu den Feststoffkörpern vorgesehen ist, daß das Bodenbearbeitungselement mindestens eine rechteckige, verstellbar aufgehängte Flachdüse (**38**) mit mindestens einer Einlaßöffnung (**39;40**) und einer Absaugöffnung (**41**) ist, die von einer in sich geschlossenen inneren Dichtlippe (**32**) und mehreren konzentrisch darum angeordneten, seitlich geöffneten, äußeren Dichtlippen (**43;45**) umschlossen sind, deren Zwischenräume eine Injektoröffnung (**44**) aufweisen, die mit der Saugleitung (**24**) in Verbindung steht, und daß für die Reinigung und Separierung des Volumenstromes aus Luft und Feststoffkörpern an der Saugleitung (**24**) eine Wasch- und Trenneinrichtung (**21**) angeschlossen ist, die die gereinigten Feststoffkörper in den Behälter (**22**) zurückbefördert.

33. Maschine nach Anspruch 32,
**dadurch gekennzeichnet,** daß die unter dem Behälter (**22**) angeordnete Beschickungs- und Dosiereinrichtung (**23**) ein Injektor, Schneckengetriebe oder eine Zellradschleuse ist.

34. Maschine nach Anspruch 32,
**dadurch gekennzeichnet,** daß an jeder der äußersten Seiten der Flachdüse (**38**) eine Einlaßöffnung (**39;40**) und mittig zu diesen beiden Öffnungen eine Absaugöffnung (**41**) angeordnet ist.

35. Maschine nach Anspruch 32 bis 34,
**dadurch gekennzeichnet,** daß mehreren Flachdüsen (**38**) jeweils gesonderte Volumenstromkreisläufe zugeordnet und hintereinander angeordnet sind.

36. Maschine nach Anspruch 32 bis 35,
**dadurch gekennzeichnet,** daß die Flachdüsen (**38**) V- oder pflugartig beweglich vor der Maschine aufgehängt sind.

37. Maschine nach Anspruch 32 bis 36,
**dadurch gekennzeichnet,** daß die Flachdüse (**38**) nur eine Einlaßöffnung (**39**) und eine Auslaßöffnung (**41**) aufweist, die geradlinig gegenüberliegend an den äußeren Seiten der Flachdüse (**38**) angeordnet sind.

38. Maschine nach Anspruch 37,
**dadurch gekennzeichnet,** daß zwei Flachdüsen (**38**) miteinander drehbar verbunden und nahe ihres gemeinsamen Drehpunktes (**P**) Einlaßöffnungen (**39**) und entgegengesetzt dazu die Auslaßöffnungen (**41**) angeordnet sind, wobei die beiden Flachdüsen (**38**) gegen eine Druckfeder gegeneinander verstellbar sind.

39. Maschine nach Anspruch 38,
**dadurch gekennzeichnet,** daß mindestens drei Flachdüsen (**38**) hintereinander so versetzt angeordnet sind, daß sie untereinander jeweils über ihre Einlaßöffnung (**39**) und Auslaßöffnung (**41**) verkettet sind.

## Claims

1. Process for the treatment, especially cleaning, maintaining, and/or polishing of plane horizontal and/or vertical surfaces as floors and walls, during which a separate underpressure ring is laid around the area to be treated, and shielded against the external atmospheric pressure, after what an air stream which is loaded with solide particles superficially wetted with a liquid treating agent up to a load range of 5 to 50% per lit of air quantity is continuously fed to the shielding area, from where it is led away, after that cleaned, and in the circuit system again led onto the shielded area, where the solid particles are separated out of the air stream, led away from the shielded area, separately cleaned, again wetted with liquid treating agent, and once fed to the air stream supplied onto the shielded area, thus within the shielded surface either an air stream flowing in determined in advance directions of flow with an overpressure of 20 to 50 mbar is generated, or an air stream at underpressure is exhausted.

2. Process according to claim 1, **characterized in that** the air streams loaded with solid particles prior for its inlet onto the shielded area is divided at least into two substreams which are directed against one another and flowing towards a central exhausting point on the shielding area, there the underpressure at the exhausting point is higher than the underpressure in the substreams.

3. Process according to claim 1,
**characterized in that** the air stream loaded with solid particles undivided is directed across the shielded area to an exhausting point.

4. Process according to claim 1,
**chracterized in that** due to a turbulence of solid particles in the air stream the number of solid particles per area and unit time is adjusted.

5. Process according to claim 1 to 4,
**characterized in that** the air quantities in the volume flows are 2000 up to 8000 lit/min.

6. Process according to claim 1 to 4,
**characterized in that** the negative suction pressure equals 100 to 200 mbar, preferably 120 to 160 mbar.

7. Process according to claim 1 to 4,
**characterized in that** the negative pressure in the nozzle system equals 20 to 50 mbar, preferably 30 to 40 mbar.

8. Procss according to claim 1 to 4,
**characterized in that** the load rate of the solid particles in the air stream equals preferably 20 to 30%.

9. Process according to claim 1,
**characterized in that** as solid particles granulates of plastic material, such as styropore, neopolen, polyurethane foam, granulates of foamed glass, silicates, steel wool, particles of fleece or textile shreds are used.

10. Process according to claim 9,
**characterized in that** solid particles are irregularly shaped, have an edgy surface and an edge length of more than 0.3 mm.

11. Process according to claim 9,
**characterized in that** the solid particles are spherically shaped, have a diameter of 0.3 to 10 mm and a porous surface.

12. Process according to claim 1,
**characterized in that** as treating means, preferably cleaning agents, wax, polymers or soaps, respectively thermoplastic dispersions are used.

13. Process according to claim 1,
**characterized in that** the solid particles are separated from the volume flow and cleaned by means of cyclones, screening devices, centrifuges or negative pressure separators.

14. Process according to claim 1,
**characterized in that** the solid particles are mechanically set to vibrate by means of vibrations generators, for instance ultrasound generators, electric oscillation circuits etc.

15. Process according to one or more of claims 1 to 14,
**characterized in that** the solid particles separated from the volume flow are cleaned and separated in a liquid containing cleaning substances in such a manner, that the solid particles stream upwards in a liquid bath, are separated from the air in the liquid bath and after reaching the liquid surface are sucked up by means of negative pressure.

16. Process according to one of claims 1 to 15,
**characterized in that** as cleaning agents 5 to 15 % by weights noninonic surfactants, not more than 3 % by weight anionic surfactants, the rest preservatives and water-soluble solvents are used.

17. Machine for carrying out the process according to claim 1, with a base frame on which at least a flow generator (4) for producing an overpressure air stream, a container (11) for receiving solid particles and an admixing advice to the overpressure air stream are mounted, whereby the pipe line is connected with a floor treatment element,
characterized in that the admixing device has a valve (12) and a nozzle (1) on the botton side of the container (11) for admixture of the solid particles to the overpressure air stream, and that a device for the dosed addition of cleaning fluid to the solid particles is provided and at least a flow channel (5';9) opened towards the surface to be cleaned is provided as a cleaning element, the latter is provided with sealing lips bearing on the area cleaned and enclosing the ofifice of flow channels entirely, and to which an inlet opening (20') with a pressure line (20) and an outlet opening (24') with a suction line (24) are assigned on the side facing away from surface to be cleaned, and that the outlet opening (24') is connected with a discharge device (14) swichable on and off for the periodic separation of the solid particles from the overpressure air stream in the container (11), and that in the container (11) a washing and separating device (21) connected to the pressure line (20) is integrated for direct cleaning and separating of volume flow which includes air and soiled solid particles, this device feeds back the purified solid particle to the container (11).

18. Machine according to claim 17,
**characterized in that** the container (11) is an exchangeable cassette cartridge.

19. Machine according to claim 17,
**characterized in that** instead of the valve (12) and nozzle (1) a worm gear, an injector or a cell wheel feeder is provided.

20. Machine according to claim 17,
**characterized in that** the discharge device (14) is a flap, a valve or a slider.

21. Machine according to claim 17,
**characterized in that** the openings in the flow channel (9) have a trapezoidal or rectangular cross-section.

22. Machine according to claim 17,
**characterized in that** the openings in the flow channel (9) have a cross-section shaped like a trimmed ellipse or a trimmed circle.

23. Machine according to claim 17 to 22,
**characterized in that** the flow channels (9) are arranged rectilinearly and transversely to the direction of advance.

24. Machine according to claim 17 to 22,
**characterized in that** the flow chanells (9) are arc-shaped and arranged transversely to the advance direction.

25. Machine according to claim 17 to 24,
**characterized in that** the flow channel (9) are shaped as angles in whose points the inlet opening (20') is arranged, while at the ends the outlet opening (24') is arranged.

26. Machine according to one or more of claims 17 to 25, **characterized in that** the flow channels (9) are spiral-shaped or circular.

27. Machine according to one or more of claims 17 to 26, **characterized in that** the openings of the flow channels (9) are provided with second sealing lips (43) arranged outside the first sealing lips (8), which rest against the surface to be cleaned and whose interstices there is an injector opening (44) which is connected with the suction line (24).

28. Machine according to one or more of claims 17 to 27, **characterized in that** the sealing lip (8 ;43 ;45) is hose-like flexible hollow body which can be set under pressure which is equal or higher than the pressure in the volume flow.

29. Machine according to claim 17,
**characterized in that** in the flow channels (5 ;9) inserts (10), preferably guide plates, grooves or screw-like constructions are arranged.

30. Machine according to claim 17,
**characterized in that** the container (11) for the solid particles serves as a collecting container for the contaminated solid particles.

31. Machine according to claim 17,
**characterized in that** in the nozzles (1), the valves (12) or the flow channels (5' ;9) a vibration generator, preferably an ultrasound generator, is arranged.

32. Machine for carrying out the process according to claim 1, with a movable base frame to which a container (22) for receiving the solid particles, a negative-pressure producing fan (19) with a pressure line (20) for producing an air stream, a suction unit whose suction line (24) for removal by suction the volume flow from the surface to be cleaned are fastened, whereby the pressure line (20) and the suction line (24) are connected with a floor treatment element,
**characterized in that** a feeding and dosage device (23) connected with the container (11) for admixing the solid particles to the air stream is provided at the pressure line (20) of the fan (19), that an unit for admixing of cleaning liquid to the solid particles is provided, that the floor treatment element is at least a rectangular, adjustably suspended, flat nozzle (38) with at least an inlet opening (39 ;40) and a suction opening (41), which is surrounded by an intrinsically closed sealing lip (42) and several outer, laterally open, concentric sealing lips (43;45) arranged therearound, whose interstices have an injector opening (44) connected to the suction line (24), and that a washing and separating device (21) for the cleaning and separation of the volume flow of air and solid particles is connected to the suction line (24) which returns the cleaned solid particles into the container (11).

33. Machine according to claim 32,
**characterized in that** the feeding and dosage device (23) arranged underneath the container (11) is an injector, a worm gear or a cell feeding wheel.

34. Machine according to claim 32,
**characterized in that** on each of the outmost sides of the flat nozzle (38) an inlet opening (39 ;40) and centrally to these two openings a suction opening (41) is arranged.

35. Machine according to claim 32 to 34,
**characterized in that** each of several flat nozzles (38) arranged in a succession is assigned to a volume flow cycle.

36. Machine according to claim 32 to 35,
**characterized in that** the flat nozzles (38) movable in a V-manner or a plough-manner are suspended in front of the machine.

37. Machine according to claim 32 to 36,
**characterized in that** the flat nozzle (38) has only one inlet opening (39) and an outlet opening (41) arranged oppositely in a straight line on the outer side of the flat nozzle (38).

38. Machine according to claim 32 to 37,
**characterized in that** two flat nozzles (38) are arranged rotatably connected to each other having inlet openings (39) close to their rotation point (P) and outlet openings (41) arranged oppositely thereto, whereby the two flat nozzles (38) are adjustable with respect to each other by means of a compression spring.

39. Machine according to claim 32 to 38,
**characterized in that** at least three flat nozzles (38) are arranged in succession in a staggered manner, so that they are are respectively interconnected via their inlet opening (39) and their outlet opening (41).

## Revendications

1. Procédé pour le traitement, notamment le nettoyage, l'entretien et/ou le polissage de surfaces planes horizontales et/ou verticales, telles que planchers et parois, procédé, où un anneau à dépression séparé est posé autour de la face à traiter et qui est protégé par rapport à la pression atmosphérique extérieure ambiante, d'après lequel un courant d'air chargé de corps de matière solide d'un degré de chargement de 5 à 50 % par litre de quantité d'air, mouillés superficiellement d'un agent de traitement liquide, est amené en continu à la face protégée, emmené de là, purifié ensuite et ramené en circuit à la face protégée, les corps de matière solide étant séparés du courant d'air, emmené de la face protégée, purifiés séparément, remouillés d'agent de traitement liquide et alimentés à nouveau dans un courant d'air amené à la face protégée, où, dans les limites de la face protégée, ou bien un courant d'air se déplaçant sur des voies prédéterminées est produit au moyen d'une surpression de 20 à 50 mbar, ou bien un courant d'air est aspiré à dépression.

2. Procédé suivant la revendication 1,
**caractérisé en ce** que le courant d'air chargé corps de matière solide, avant son arrivée à la face protégée, est partagé au moins en deux courants partiels qui passent dans un sens mutuellement opposé à un endroit d'aspiration central dans les limites de la face protégée, la dépression à l'endroit d'aspiration étant plus grande que la dépression dans les courants partiels.

3. Procédé suivant la revendication 1,
**caractérisé en ce** que le courant d'air chargé corps de matière solide, est amené sans séparation à un endroit d'aspiration, par l'intermédiaire de la face séparée.

4. Procédé suivant les revendications 1 à 4,
**caractérisé en ce** que le nombre de corps de matière solide dans le courant d'air par surface et unité de temps est ajusté par tourbillonnement des corps de matière solide dans le courant d'air.

5. Procédé suivant les revendications 1 à 4,
**caractérisé en ce** que les quantités d'air dans les courants volumiques s'élèvent à 2000 jusqu'à 8000 l/min.

6. Procédé suivant les revendications 1 à 4,
**caractérisé en ce** que la dépression d'aspiration s'élève à 100 jusqu'à 200 mbar, de préférence à 120 jusqu'à 160 mbar.

7. Procédé suivant les revendications 1 à 4,
**caractérisé en ce** que la dépression au système de tuyères d'aspiration s'élève à 20 jusqu'à 50 mbar, de préférence à 30 jusqu'à 40 mbar.

8. Procédé suivant les revendications 1 à 4,
**caractérisé en ce** que le degré de chargement en corps de matière solide dans le courant d'air s'élève de préférence à 20 jusqu'à 30 %.

9. Procédé suivant la revendication 1,
**caractérisé en ce** qu'on utilise comme corps de matière solide des granulés en matière synthétique, par exemple styropore, néopolène, mousse de polyuréthane, des granulés de verre moussé, des silicates, de la paille de fer ainsi que des particules de voile de carde ou des rognures textiles.

10. Procédé suivant la revendication 9,
**caractérisé en ce** que les corps de matière solide présentent des formes irrégulières, une surface à arêtes vives et une longueur d'arête de plus de 0,3 mm.

11. Procédé suivant la revendication 9,
**caractérisé en ce** que les corps de matière solide présentent des formes sphériques, un diamètre de 0,3 à 10 mm et une surface poreuse.

12. Procédé suivant la revendication 1,
**caractérisé en ce** que sont utilisés comme agents de traitement de préférence des produits de nettoyage, de la cire, des polymères, des lessives de savon ou des dispersions thermoplastiques à base de polyuréthane.

13. Procédé suivant la revendication 1,
**caractérisé en ce** que les corps de matière solide séparés du courant volumique et dégagés d'impuretés incohérentes au moyen de cyclones, de dispositifs de tamisage, de centrifuges ou de séparateurs à dépression..

14. Procédé suivant la revendication 1,
**caractérisé en ce** que les corps de matière solide sont soumis à des vibrations mécaniques au moyen de générateurs de vibrations, par exemple des générateurs d'ultra-sons, des circuits oscillants électriques, etc...

15. Procédé suivant l'une ou plusieurs des revendications 1 à 14,
**caractérisé en ce** que les corps de matière solide, séparés du courant volumiques, sont nettoyés et séparés dans un liquide mélangé avec des substances de purification de manière que les corps de matière solide passent vers le haut un bain à liquide, sont séparés de l'air dans le bain à liquide et sont aspirés au moyen d'une dépression après avoir atteint la surface du liquide

16. Procédé suivant l'une ou plusieurs des revendications 1 à 15,
**caractérisé en ce** que sont utilisés comme agent de nettoyage des tensides non ioniques de 5 à 15 % en masse, pas plus de 5 % en masse de tensides anioniques, le restes des produits de conservation et des détergents solubles dans l'eau.

17. Machine pour la matérialisation du procédé suivant la revendication 1, avec un bâti de base, sur lequel sont fixés au moins un générateur d'écoulement (4) pour la génération d'un courant d'air à surpression, un récipient (11) pour la réception de corps de matière solide et un dispositif de mélangeage des corps de matière solide avec le courant d'air à surpression, la conduite sous pression étant reliée à un élément de traitement de planchers,
**caractérisée en ce** que le dispositif de mélangeage relié au récipient (11) est une soupape (12) disposée au côté inférieur du récipient et une tuyère (1) pour le mélangeage des corps de matière solide avec le courant d'air à surpression, et qu'un dispositif pour le dosage de liquide de nettoyage aux corps de matière solide et que soit prévu comme élément de traitement de planchers au moins un canal d'écoulement (5'; 9) ouvert en direction de la face à nettoyer, lequel est pourvu de lèvres d'étanchement (8) reposant sur la face à nettoyer et entourant de tous côtés les ouvertures des canaux d'écoulement, et auquel est adjointe respectivement une ouverture d'entrée (20') avec conduite sous pression (20) et une ouverture de sortie (24') avec conduite d'aspiration (24) du côté opposé à la face à nettoyer, et que l'ouverture de sortie (24') est reliée de manière à un dispositif d'éclusage au dehors (14) pouvant être déconnecté et/ou connecté pour la séparation périodique des corps de matière solide du courant d' air a surpression vers le récipient (11), et qu'au récipient (11), un dispositif de lavage et de séparation (21) est intégré, relié à la conduite sous pression (20), pour la purification et la séparation directes du courant volumique, lequel remanutentionne les corps de matière solide nettoyés au récipient (11).

18. Machine suivant la revendication 17,
**caractérisée en ce** que le récipient (11) est une cartouche à cassettes échangeable.

19. Machine suivant la revendication 17,
**caractérisée en ce** qu'à la place de la soupape (12) et de la tuyère (1) est prévu un engrenage à vis sans fin, un injecteur ou une écluse à roue cellulaire.

20. Machine suivant la revendication 17,
**caractérisée en ce** que le dispositif d'éclusage au dehors (14) est un clapet, une soupape ou une vanne.

21. Machine suivant la revendication 17,
**caractérisée en ce** que les ouvertures dans les canaux d'écoulement (9) présentent une section transversale trapézoïdale ou rectangulaire.

22. Machine suivant la revendication 17,
**caractérisée en ce** que les ouvertures dans les canaux d'écoulement (9) présentent une section transversale en forme d'une ellipse entamée ou d'un cercle entamé.

23. Machine suivant les revendications 17 à 22,
**caractérisée en ce** que les canaux d'écoulement (9) sont disposés de manière rectiligne et transversalement à la direction d'avancement.

24. Machine suivant les revendications 17 à 22,
**caractérisée en ce** que les canaux d'écoulement (9) sont disposés de manière curviligne et transversalement à la direction d'avancement.

25. Machine suivant les revendications 17 à 24,
**caractérisée en ce** que les canaux d'écoulement (9) sont conçus et formés comme pièces angulaires à la pointe desquelles est disposée l'ouverture d'entrée (20') tandis que l'ouverture de sortie (24') est disposée aux bouts.

26. Machine suivant l'une ou plusieurs des revendications 17 à 25, **caractérisée en ce** que les canaux d'écoulement (9) sont conçus et formés hélicoïdalement ou circulairement.

27. Machine suivant l'une ou plusieurs des revendications 17 à 26, **caractérisée en ce** que les ouvertures des canaux d'écoulement (9) sont pourvues d'un deuxième jeu de lèvres d'étanchement (43) disposées à l'extérieur des premières lèvres d'étanchement (8), lesquelles reposent sur la face à nettoyer et dont les interstices présentent une ouverture d'injecteur (44) reliée à la conduite d'aspiration (24).

28. Machine suivant l'une ou plusieurs des revendications 17 à 27, **caractérisée en ce** que la lèvre d'étanchement (8; 43; 45) est un espace creux flexible et tubulaire pouvant être alimenté de pression égale ou supérieure à la pression dans le courant volumique.

29. Machine suivant la revendication 17,
**caractérisée en ce** que les canaux d'écoulement (5'; 9) sont pourvus d'éléments incorporés (10), de préférence tôles de guidage, chicanes, rainures ou des constructions ressemblant à une hélice.

30. Machine suivant la revendication 17,
**caractérisée en ce** que le récipient (11) sert aux corps de matière solide de réservoir collecteur des corps de matière solide chargés d'impuretés.

31. Machine suivant la revendication 17,
**caractérisée en ce** que l'intérieur des tuyères (1), des soupapes (12) ou des canaux d'écoulement (5'; 9) est pourvu d'un générateur de vibrations, de préférence un générateur d'ultra-sons.

32. Machine pour la matérialisation du procédé suivant la revendication 1,
avec un bâti de base mobile, sur lequel sont fixés un récipient (22) pour la réception de corps de matière solide, une soufflante (19) générant une dépression avec une conduite sous pression (20) pour la génération d'un courant d'air, une unité d'aspiration avec une conduite sous pression (24) pour l'aspiration du courant volumique à emmener de la face à nettoyer, les conduites sous pression (20) et la conduite d'aspiration (24) étant reliées à un élément de traitement des planchers, **caractérisée en ce** qu'un dispositif d'alimentation et de dosage (23) pour le mélangeage des corps de matière solide avec le courant d'air est prévu à la conduite sous pression (20) de la soufflante (19), qu'un dispositif pour le dosage de liquide de nettoyage aux corps de matière solide, que l'élément de traitement de planchers est au moins une tuyère plate (38) avec au moins une ouverture d'entrée (39; 40) et une ouverture de sortie (41), qui sont entourées d'une lèvre d'étanchement (32) intérieure fermée en elle-même et de plusieurs lèvres d'étanchement (43; 45) extérieures, ouvertes latéralement, disposées concentriquement autour dont les interstices présentent une ouverture d'injecteur (44) reliée à la conduite d'aspiration (24), et qu'un dispositif de lavage et de séparation (21) est raccordé à la conduite d'aspiration (24) pour la purification et la séparation du courant volumique composé d'air et de corps de matière solide, lequel remanutentionne les corps de matière solide nettoyés au récipient (22).

33. Machine suivant la revendication 32,
**caractérisée en ce** que le dispositif d'alimentation et de dosage (23), prévu au-dessous du récipient (22), est un injecteur, un engrenage à vis sans fin ou une écluse à roue cellulaire.

34. Machine suivant la revendication 32,
**caractérisée en ce** que chacun des côtés extrêmes de la tuyère plate (38) est pourvu d'une ouverture d'entrée (39; 40) et centriquement par rapport à ces deux ouvertures une ouverture de sortie (41).

35. Machine suivant les revendications 32 à 34,
**caractérisée en ce** que plusieurs tuyères plates (38) sont respectivement pourvues de circuits de courants volumiques séparés, disposés l'un après l'autre.

36. Machine suivant les revendications 32 à 35,
**caractérisée en ce** que les tuyères plates (38) sont suspendues devant la machine de manière flexible en forme de V ou de charrue.

37. Machine suivant les revendications 32 à 36,
**caractérisée en ce** que la tuyère plate (38) ne présente qu'une ouverture d'entrée (39) et une ouverture de sortie (41), disposées de manière rectiligne opposée des deux côtés extérieurs de la tuyère plate (38).

38. Machine suivant les revendications 32 à 37,
**caractérisée en ce** que deux tuyères plates (38) sont reliées mutuellement de manière orientable et que sont disposées des ouvertures d'entrée (39) à proximité de leur centre de rotation commun (P) et de manière opposée par rapport à celles-ci les ouvertures de sortie (41), les deux tuyères plates (38) étant réglables mutuellement contre un ressort de pression.

39. Machine suivant les revendications 32 à 38,
**caractérisée en ce** qu'au moins trois tuyères plates (38) sont disposées l'une après l'autre avec un décalage tel qu'elles sont reliées mutuellement et chaque fois par l'intermédiaire de leur ouverture d'entrée (39) et de leur ouverture de sortie (41).
